# DEMANDE DE BREVET EUROPEEN

(11) **EP 2 765 658 A1**
(43) Date de publication de la demande: **13.08.2014**
(21) Numéro de dépôt: 13154904.0
(22) Date de dépôt: 12.02.2013
(51) Int. Cl.: H01R 24/78, H01R 35/02, H01R 25/00

(54) **Prise de courant rotative.**

(71) Demandeur: Chacon S.A., 1300 Wavre (BE); Ankuoo Electronics Co., Ltd, Ningbo Zhejiang 315032 (CN)
(72) Inventeur: Fu, Mindy, 315032 Ningbo Zhejiang (CN)
(74) Mandataire: Decamps, Alain René François

(57) **Abrégé**

Prise de courant rotative comprenant une base (4) et une partie mobile (2, 22) comprenant une cuvette de protection (22) et apte à pivoter en rotation par rapport à la base (4), des moyens mécaniques (15, 16) pour limiter l'amplitude de la rotation, ladite base (4) étant munie d'un passage (8), ladite partie mobile (2, 22) étant également munie d'un passage (6) et d'une pluralité d' alvéoles conductrices (10) aptes à recevoir les broches d'une fiche électrique mâle, des moyens de fixation aptes à solidariser la base (4) avec un support, des fils électriques flexibles (24) entourés d'une gaine isolante et électriquement raccordés auxdites alvéoles conductrices, lesdits fils électriques traversant ledit passage de ladite partie mobile (2), des plots conducteurs (17) sur ladite base, lesdits fils électriques flexibles étant électriquement connectés auxdits plots, des moyens de calage (14, 18) sur la base (4) et sur la partie mobile (2) en rotation aptes à enserrer les extrémités des fils flexibles (24).

## Description

### Domaine de l'invention

L'invention se rapporte à des prises de courant rotatives.

L'invention se rapporte aussi à des blocs d'alimentation comprenant de telles prises rotatives.

### État de la technique

Afin d'éviter que le consommateur exerce une traction directement sur le câble d'alimentation d'appareils électriques, ce qui, à la longue, provoque la rupture des fils conducteurs, de plus en plus d'appareils sont munis de fiches formant un angle avec le câble d'alimentation. Le problème, c'est que ces fiches sont évidemment plus encombrantes, et, notamment dans le cas de prises multiples, les différentes fiches risquent de se gêner mutuellement. Ce problème se pose également avec le branchement de blocs d'alimentation combinant une fiche et une alimentation pour rasoirs, téléphone mobile, ordinateurs, etc.

Le document US2011/0312194 A1 dévoile un boitier multiprise muni d'inserts de prises munis d'une partie mobile en rotation et d'une partie fixe solidaire du boitier. La partie mobile est équipée de fils flexibles qui traversent un trou se trouvant dans la partie fixe et qui sont reliés électriquement aux lignes de raccordement électrique présentes à l'intérieur du boitier. Des butées limitent l'amplitude de la rotation. Le dispositif dévoilé par US2011/0312194 A1 présente néanmoins des faiblesses au niveau des connections électriques entre les fils flexibles et les lignes de raccordement électriques dans le boitier et les contacts d'enfichage. En effet, lors de la rotation de l'insert de prise, des sollicitations mécaniques sont exercées sur ces connections électriques, ce qui, à la longue, entraîne la rupture de ces connections.

On connait du document EP0768737 A1 un bloc de prises muni d'inserts de prise rotatifs équipés de fils flexibles. Ces fils flexibles assurent la connexion entre les pôles de raccordement électrique du bloc et les manchons des inserts de prise destinés à recevoir les broches de fiches électriques. La prise de terre de chaque insert est également raccordée au pôle correspondant du bloc par l'intermédiaire de fils flexibles. Dans le dispositif décrit par EP0768737 A1, les manchons et la prise de terre de chaque insert ne sont pas reliés directement aux pôles correspondants du bloc, mais le raccordement électrique est effectué par une interconnexion entre les manchons (et les prises de terre) des différents inserts de prise via des fils flexibles. Pour que chaque insert de prise puisse avoir un mouvement rotatif indépendant, il est nécessaire que les fils de raccordement aient une longueur considérablement plus importante que la distance directe entre deux inserts de prise adjacents.

EP0702433A2 dévoile également un bloc de prises muni d'inserts de prise rotatifs, la rotation des inserts étant cette fois rendue possible par un agencement de contacts glissants entre des patins solidaires des inserts de prise et des sections d'anneau de frottement. Un tel système offre une plage limitée d'angles possibles pour les inserts de prise.

CN201781169 dévoile un système dans lequel la connexion électrique entre les inserts de prise et les pôles de raccordement du bloc est effectuée par un contact entre deux plaques conductrices et les surfaces externes des inserts de prise. Un tel système ne permet pas de raccorder une prise de terre aux inserts de prise.

### Résumé de l'invention

Un but de l'invention est de permettre un branchement aisé de plusieurs fiches électriques sur un même bloc de prises, par une rotation adéquate de chaque insert de prise connecté à une fiche électrique, de façon à éviter que des fiches contigües ne se gênent mutuellement.

Un autre but de l'invention est de fournir un bloc de prises rotatives robuste dont le mécanisme peut être sollicité de très nombreuses fois sans entrainer d'endommagement de sa structure et en ne mettant pas en danger les utilisateurs.

L'objet de l'invention est une prise de courant rotative comprenant une base et une partie mobile comprenant une cuvette de protection et apte à pivoter en rotation par rapport à la base, des moyens mécaniques pour limiter l'amplitude de la rotation, ladite base étant munie d'un passage, ladite partie mobile étant également munie d'un passage et d'une pluralité d' alvéoles conductrices aptes à recevoir les broches d'une fiche électrique mâle, des moyens de fixation aptes à solidariser la base avec un support, des fils électriques flexibles entourés d'une gaine isolante et électriquement raccordés auxdites alvéoles conductrices, lesdits fils électriques flexibles traversant ledit passage de ladite partie mobile et ledit passage de ladite base,

la prise de courant rotative comprenant également
- des plots conducteurs sur ladite base, lesdits fils électriques étant électriquement connectés auxdits plots;
- des moyens de calage sur la base et sur la partie mobile en rotation aptes à enserrer les extrémités des fils électriques flexibles, les passages étant disposés dans l'axe de rotation de ladite partie mobile, les dimensions et la forme de ces passages étant telles qu'ils empêchent tout déplacement de la partie centrale des fils flexibles.

L'avantage de cette conception est qu'elle réduit, voire annule les sollicitations mécaniques exercées sur les connections électriques.

Les passages dans la base et la partie mobile peuvent présenter différentes sections, dans la mesure où les parties centrales des fils conducteurs sont immobilisées efficacement.

Suivant un mode de réalisation avantageux, les passages dans la base et la partie mobile présentent une section circulaire. Cette forme pour la section est particulièrement adaptée à des fils électriques flexibles de section circulaire.

Suivant un mode de réalisation avantageux, les passages de section circulaire possèdent un diamètre tel qu'ils enserrent étroitement les fils électriques de manière à maintenir leur portion centrale sensiblement immobile.

Suivant un mode de réalisation avantageux, les contacts électriques des parties fixes et mobiles sont disposés à l'opposé les uns des autres, c'est-à-dire que les connexions électriques entre les fils électriques flexibles et les alvéoles conductrices sont effectuées au niveau de la partie supérieure de la partie mobile tandis que les connexions entre les fils flexibles et les plots conducteurs sont effectuées au niveau de la partie inférieure de la base. Cette configuration pour les contacts électriques permet d'allonger la portion des fils électriques flexibles sensiblement parallèle à l'axe de rotation de la partie mobile.

Selon un mode de réalisation avantageux, la prise de courant selon l'invention est munie en outre d'un dispositif de sécurité empêchant l'utilisateur d'accéder indument aux alvéoles conductrices (sécurité « enfant »). Un tel dispositif peut revêtir différents modes de réalisation, l'objectif étant à chaque fois de prévenir un accès inopiné aux alvéoles conductrices qui pourrait entrainer des désagréments tels qu'une électrocution.

Selon un mode de réalisation avantageux, les connexions électriques sont réalisées par soudage.

Selon un mode de réalisation avantageux, les fils électriques flexibles sont sertis à leurs deux extrémités. Le sertissage est une alternative avantageuse au soudage car il garantit une durée de vie rallongée et élimine le point faible résultant de températures élevées dans le cas du soudage.

Selon un mode de réalisation avantageux, les connexions électriques sont réalisées par vissage.

Un autre objet de l'invention est un bloc multiprise comprenant au moins une prise de courant rotative selon la description ci-dessus. Le nombre total de prises de courant rotatives présentes sur le bloc multiprise dépend des besoins de l'utilisateur.

Selon un mode de réalisation avantageux, le bloc multiprise est muni à la fois de prises rotatives selon la présente invention et de prises classiques non-rotatives. Il n'est en effet pas essentiel dans certains cas que toutes les prises du bloc multiprise soient rotatives et le nombre de prises rotatives peut être restreint dans le but de réduire les coûts, une prise rotative étant plus chère à la conception qu'une prise classique. L'emplacement des prises rotatives peut être choisi de diverses manières.

Selon un mode de réalisation avantageux, les prises rotatives se trouvent aux deux extrémités du bloc multiprise.

Selon un autre mode réalisation avantageux, les prises rotatives se trouvent en alternance avec des prises classiques sur le bloc multiprise, cela permettant de réduire la gêne mutuelle engendrée par chaque paire de fiches contigües.

Un autre objet de l'invention est un bloc de prises de courant apte à être intégré dans un mur comprenant au moins une prise de courant selon la description ci-dessus. Comme dans le cas du bloc multiprise, un bloc de prises muni à la fois de prises rotatives selon la présente invention et de prises classiques non-rotatives peut être réalisé. L'emplacement des prises rotatives peut être choisi de diverses manières.

### Brève description des figures

Ces aspects ainsi que d'autres aspects de l'invention seront clarifiés dans la description détaillée de modes de réalisation particuliers de l'invention, référence étant faite aux dessins des figures, dans lesquelles :
La Fig.1 est une vue en éclatement de la partie inférieure d'un mode de réalisation de la prise rotative;
La Fig.2 est une vue en éclatement de la partie inférieure d'un autre mode de réalisation de la prise rotative;
La Fig. 3 est une vue en perspective du dessus de la partie mobile;
La Fig. 4 est une vue en perspective du dessous de la prise rotative;
La Fig. 5 est une vue en éclatement d'un mode de réalisation de la prise rotative;
La Fig. 6 est un vue agrandie d'une partie de la prise rotative;
La Fig. 7 est un vue agrandie d'une autre partie de la prise rotative;
La Fig. 8 est une vue en éclatement d'un mode de réalisation d'un bloc multiprise selon l'invention;

Les figures ne sont pas dessinées à l'échelle. Généralement, des éléments semblables sont dénotés par des références semblables dans les figures.

### Description détaillée de modes de réalisation particuliers

La figure 1 est une vue en éclatement de la partie inférieure de la prise rotative selon un mode de réalisation de l'invention. Les fils électriques flexibles ne sont pas représentés sur cette figure. La partie supérieure de la prise rotative, constituée d'une cuvette de protection 22, n'est pas représentée ici mais est visible à la Fig. 4. Une partie 2, mobile en rotation, s'insère dans une base 4. Un passage 6 traverse la partie mobile 2 en son centre (qui correspond à son axe de rotation) et un passage 8 correspondant traverse la base 4. La partie mobile 2 comprend des alvéoles conductrices 10 aptes à recevoir les broches d'une fiche électrique mâle. Une tige conductrice 12 permettant un raccordement électrique à une prise de terre est également présente sur la partie mobile 2. Des moyens de calage 14 destinés à enserrer les extrémités des fils électriques connectées aux alvéoles conductrices 10 sont situés à proximité immédiate des alvéoles. Des moyens mécaniques 15, 16 pour limiter l'amplitude de la rotation entre la partie 2, mobile en rotation, et la base 4 sont présents.

La figure 2 est une vue en éclatement de la partie inférieure de la prise rotative selon un autre mode de réalisation de l'invention. Ce mode de réalisation correspond au standard allemand utilisé pour les prises de courant, communément appelé « schuko ». La différence par rapport au mode de réalisation précédent tient à la structure de raccordement de la prise de terre qui dans ce dernier cas consiste non plus en une tige conductrice 12 mais en une paire de languettes latérales 13. Les éléments semblables communs entre le mode de réalisation de la figure 1 et celui de la figure 2 sont dénotés par des références semblables.

La figure 3 montre le dessus de la partie rotative. Les éléments de la partie rotative décrits dans le premier paragraphe apparaissent de manière plus détaillée sur cette figure.

La figure 4 montre le dessous de la prise rotative. La base 4 est munie de plots conducteurs 17. Des moyens de calage 18 aptes à enserrer les extrémités des fils électriques connectées aux plots conducteurs 17 sont également présents sur la base 4. Le passage 8 présente une forme circulaire et son diamètre est tel qu'il enserre étroitement à frottement doux les fils électriques (non apparents sur cette figure) le traversant de façon à les maintenir sensiblement immobiles lors de la rotation de la partie rotative 2. On notera que le passage 8 peut présenter différentes sections, dans la mesure où les fils conducteurs sont maintenus de la même façon.

La figure 5 est une vue en éclatement d'une prise rotative selon l'invention. Sur cette figure, on peut voir la cuvette de protection 22, constituée d'une couronne prévenant le contact avec une partie sous tension et d'un fond perforé pour le passage des broches. Cette cuvette est solidaire de la partie mobile en rotation 2. Afin d'éviter tout incident d'électrocution qui pourrait survenir si un utilisateur entrait indument en contact une des alvéoles conductrices 10, un dispositif de sécurité peut être intégré à cette cuvette 22 (« sécurité enfant »).

La figure 6 montre plus en détails la zone de la partie 2 où sont connectés électriquement les fils conducteurs 24. Les connexions électriques 26 sont réalisées par soudure. Dans d'autres modes de réalisations, les connexions électriques peuvent être réalisées par sertissage. Cette figure met en évidence l'effet des moyens de calage 14 sur les fils conducteurs 24. Les moyens de calage 14 enserrent les extrémités des fils conducteurs 24 de façon à réduire fortement voire supprimer toute sollicitation mécanique au niveau des connexions électriques 26 lors d'une rotation de la partie mobile. L'angle formé par chaque fil conducteur au niveau du passage 6 participe aussi à la suppression des sollicitations mécaniques exercées sur les connexions électriques lorsque la partie 2 effectue un mouvement de rotation par rapport à la base 4. Ceci est particulièrement important lorsque les contacts sont soudés car les soudures sont des liaisons rigides très sensibles aux contraintes mécaniques.

La figure 7 montre plus en détails la zone de la base 4 où sont connectés électriquement les fils conducteurs 24. Tout comme sur la partie 2, des moyens de calage 18 enserrent les extrémités des fils conducteurs 24 en vue de réduire voire supprimer toute sollicitation mécanique au niveau des connexions électriques 28. A nouveau, l'angle formé par chaque fil conducteur au niveau du passage 8 participe aussi à la suppression des sollicitations mécaniques exercées sur les connexions électriques lorsque la partie 2 effectue un mouvement de rotation par rapport à la base 4. On remarquera que les contacts électriques des parties fixes et mobiles sont disposés à l'opposé les uns des autres, c'est-à-dire que les connexions électriques entre les fils électriques flexibles 24 et les alvéoles conductrices 10 sont effectuées au niveau de la partie supérieure de la partie mobile 2 tandis que les connexions entre les fils flexibles 24 et les plots conducteurs 17 sont effectuées au niveau de la partie inférieure de la base 4. Cette configuration pour les contacts électriques permet d'allonger la portion des fils électriques flexibles sensiblement parallèle à l'axe de rotation de la partie mobile 2.

La figure 8 est une vue en éclatement d'un bloc multiprise 30 muni de prises rotatives telles que décrites à la figure 4. Ce bloc multiprise est muni de deux prises électriques rotatives et de deux prises fixes classiques.

Il apparaîtra évident pour l'homme du métier que la présente invention n'est pas limités aux exemples illustrés et décrits ci-dessus. L'invention comprend chacune des caractéristiques nouvelles ainsi que leur combinaison. La présence de numéros de référence ne peut être considérée comme limitative. L'usage du terme « comprend » ne peut en aucune façon exclure la présence d'autres éléments autres que ceux mentionnés. L'usage de l'article défini « un » pour introduire un élément n'exclut pas la présence d'une pluralité de ces éléments. La présente invention a été décrite en relation avec des modes de réalisations spécifiques, qui ont une valeur purement illustrative et ne doivent pas être considérés comme limitatifs.

## Revendications

1. Prise de courant rotative comprenant une base (4) et une partie mobile (2, 22) comprenant une cuvette de protection (22) et apte à pivoter en rotation par rapport à la base (4), des moyens mécaniques (15, 16) pour limiter l'amplitude de la rotation, ladite base (4) étant munie d'un passage (8), ladite partie mobile (2, 22) étant également munie d'un passage (6) et d'une pluralité d' alvéoles conductrices (10) aptes à recevoir les broches d'une fiche électrique mâle, des moyens de fixation aptes à solidariser la base avec un support, des fils électriques flexibles (24) entourés d'une gaine isolante et électriquement raccordés auxdites alvéoles conductrices, lesdits fils électriques flexibles traversant ledit passage (6) de ladite partie mobile (2) et ledit passage (8) de ladite base (4)
**caractérisé en ce qu'**elle comprend
- des plots conducteurs (17) sur ladite base, lesdits fils électriques étant électriquement connectés auxdits plots;
- des moyens de calage (14, 18) sur la base (4) et sur la partie mobile (2) en rotation aptes à enserrer les extrémités des fils électriques flexibles (24), les passages (6,8) étant disposés dans l'axe de rotation de ladite partie mobile (2, 22), les dimensions et la forme de ces passages étant telles qu'ils empêchent tout déplacement de la partie centrale des fils flexibles (24).

2. Prise de courant selon la revendication 1 **caractérisée en ce qu'**elle comprend un dispositif de sécurité empêchant l'utilisateur d'accéder indument aux alvéoles conductrices.

3. Prise de courant selon l'une des revendications 1 et 2 **caractérisée en ce que** les connexions électriques (26, 28) sont réalisées par soudage.

4. Prise de courant selon l'une des revendications 1 et 2 **caractérisée en ce que** les fils électriques flexibles (24) sont sertis à leur deux extrémités.

5. Prise de courant selon la revendication 4 **caractérisée en ce que** les connexions électriques (26, 28) sont réalisées par vissage.

6. Prise de courant selon l'une des revendications 1 à 5 **caractérisée en ce que** le support est un bloc multiprise (30);

7. Prise de courant selon l'une des revendications 1 à 5 **caractérisée en ce que** le support est un bloc de prises de courant apte à être intégré dans un mur;
